# EUROPÄISCHE PATENTSCHRIFT

(11) **EP 2 593 991 B1**
(45) Veröffentlichungstag und Bekanntmachung des Hinweises auf die Patenterteilung: **20.04.2016**
(21) Anmeldenummer: 11745719.2
(22) Anmeldetag: 13.07.2011
(51) Int. Cl.: H01R 11/05, H01R 13/05, H01R 13/11, H01R 9/26, H01R 12/72

(54) **ELEKTRISCHES KONTAKTTEIL**
ELECTRICAL CONTACT PART
PIÈCE DE CONTACT ÉLECTRIQUE

(30) Priorität: 15.07.2010 DE 202010010275 U
(43) Veröffentlichungstag der Anmeldung: 22.05.2013
(73) Patentinhaber: Weidmüller Interface GmbH & Co. KG, 32758 Detmold (DE)
(72) Erfinder: FEHLING, Stephan, 32791 Lage (DE); KULTURIDI, Georg, 32758 Detmold (DE); NIGGEMANN, Matthias, 32657 Lemgo (DE); PÜSCHNER, Klaus, 32760 Detmold (DE); SCHNATWINKEL, Michael, 32051 Herford (DE); SCHUMACHER, Ralf, 32657 Lemgo (DE); WOHLGEMUTH, Klaus, 32689 Kalletal (DE); WALDHOFF, Marco, 32839 Sandebeck (DE); EGGERT, Gerhard, 32760 Detmold (DE)
(74) Vertreter: Specht, Peter
(86) Internationale Anmeldenummer: PCT/EP2011/061985
(87) Internationale Veröffentlichungsnummer: WO 2012/007518

(56) Entgegenhaltungen:
- EP-A2- 1 289 070
- DE-A1- 19 826 390
- DE-A1- 19 964 156
- DE-C1- 19 718 996

## Beschreibung

Die vorliegende Erfindung betrifft ein elektrisches Kontaktteil nach dem Oberbegriff des Anspruchs 1.

Es sind Schaltanlagen beispielsweise für Maschinen oder Fertigungsstrassen bekannt, die zur Steuerung und Überwachung von Sensoren, Initiatoren, Feldgeräten und/oder Aktoren Anschlussmodule aufweisen, über die sie elektrisch mit den Maschinen und Fertigungsstrassen verbunden sind. Dabei sind in der Regel mehrere Anschlussmodule modular nebeneinander vorgesehen und zu einem Anschlussblock miteinander verschaltet. Um die Anschlussmodule elektrisch miteinander zu verbinden, ist zumeist ein Bus vorgesehen, der von einem Anschlussmodul in den nächsten geführt wird und ein oder mehrere Busleitungen umfasst. Ein solcher Bus umfasst in der Regel sowohl Signal- als auch Versorgungsleitungen.

Die DE 199 64 156 A1 offenbart eine Schaltanlage, bei der ein Anschlussmodul jeweils eine Vielzahl von Diagnoseschnittstellen zum Anschluss der Sensoren, Initiatoren, Feldgeräte und/oder Aktoren aufweist, die mittels Stromschienen elektrisch zu Anschlusskontakten geleitet werden, an die eine Leiterplatte des Anschlussmoduls anschließbar ist. Für die Spannungsversorgung des Anschlussmoduls sind Kontaktteile (s. Fig. 5 zum Stand der Technik) vorgesehen. Die Kontaktteile weisen neben einer Kontaktgabel 201, an die die Leiterplatte anschließbar ist, jeweils ein Messerkontaktteil 202 sowie ein Buchsenkontaktteil 203 auf. Beim Zusammenfügen zweier Anschlussmodule wird das Messerkontaktteil des einen Anschlussmoduls mit dem Buchsenkontaktteil des benachbarten Anschlussmoduls verbunden und elektrisch kontaktiert. Die Kontaktteile bilden daher die Busleitung für die Versorgungsspannung.

Ein gattungsgemäßes Kontaktteil ist aus der DE 197 18 996 C1 bekannt.

Aufgabe der vorliegenden Erfindung ist es, das gattungsgemäße elektrische Kontaktteil, insbesondere zur Weiterleitung einer Versorgungsspannung, dahingehend zu verbessern, dass es in vibrationsanfälliger Umgebung eine durchgängige und qualitativ hochwertige Verbindung sicherstellt, und außerdem leicht anschließbar und kostengünstig fertigbar ist.

Die Aufgabe wird mit dem Gegenstand des Anspruchs 1 gelöst. Da beide Kontaktfederschenkel jeweils einen Kontaktmesserabschnitt aufweisen, wird der Strom durch beide Kontaktmesserabschnitte zum benachbarten Kontaktteil geführt, und nicht nur durch ein einziges Messer.

Der erste Kontaktfederschenkel und der zweite Kontaktfederschenkel sind bevorzugt symmetrisch zu einer ersten Mittelebene angeordnet, so dass sich ein durch das elektrische Kontaktteil fließender Strom auf beide Kontaktfederschenkel im Wesentlichen gleichmäßig verteilt.

Vorzugsweise sind der erste Kontaktfederschenkel und zweite Kontaktfederschenkel im Bereich der Gabelabschnitte mittels einer Querstrebe, die quer zur Mittelebene angeordnet ist, elektrisch und vorzugsweise auch mechanisch miteinander verbunden. Zum Einen bilden die Buchsenabschnitte des ersten und zweiten Kontaktfederschenkels sowie die Querstrebe dadurch einen im Wesentlichen u-förmigen Einsteckbereich, in den die Kontaktmesserabschnitte des benachbarten Kontaktteils einsteckbar sind. Zum Anderen verleiht die Querstrebe dem Kontaktteil eine ausreichende Steifigkeit. Die Handhabung der Kontaktteile ist daher einfach. Weiterhin ist die Kontaktgabel dadurch auch einstückig herstellbar. Und außerdem ist die Querstrebe so dimensionierbar, dass ihre Stromtragfähigkeit der Gesamtstromtragfähigkeit beider Kontaktfederschenkel entspricht.

Besonders bevorzugt liegt in einem Steckzustand, in dem das elektrische Kontaktteil an ein benachbartes elektrisches Kontaktteil angeschlossen ist, jeweils ein Kontaktmesserabschnitt des elektrischen Kontaktteils an einem Gabelabschnitt des benachbarten elektrischen Kontaktteils elektrisch kontaktierend an, so dass der Strom auch im benachbarten Kontaktteil auf beide Kontaktfederschenkel verteilt wird.

Die Kontaktfederschenkel sind jeweils wenigstens an einem ihrer Enden federnd ausgelegt. Dadurch liegt der Kontaktmesserabschnitt jedes Kontaktfederschenkels im Steckzustand mit einer Rückstellkraft an einem nicht oder im Wesentlichen nicht federnden Gabelabschnitt des Kontaktfederschenkels des benachbarten Kontaktteils an.

Die Rückstellkraft wirkt dabei einem Herausziehen der Kontaktmesserabschnitte aus dem durch die Gabelabschnitte des benachbarten Kontaktteils gebildeten Einsteckbereich entgegen. Gegenüber einem herkömmlichen Messer, dass zwischen die Schenkel eines Buchsenkontaktes gesteckt wird, hat das erfindungsgemäße Kontaktteil den Vorteil, dass sich die zwei Kontaktmesserabschnitte aufgrund der Rückstellkraft der Kontaktfederschenkel quasi nicht freiwackeln können und der elektrische Kontakt daher auch in einer vibrationsanfälliger Umgebung sehr zuverlässig hergestellt wird. Das Kontaktmesser besteht damit aus zwei beim Einführen in die erste Kontaktgabel federnd zusammendrückbaren Einzelschenkeln.

Das elektrische Kontaktteil umfasst ebenfalls bevorzugt ein weiteres Anschlussmittel, insbesondere zum Anschließen einer elektrischen Baugruppe. Eine solche Baugruppe ist beispielsweise eine elektrische Platine oder ein Leiter.

Das weitere Anschlussmittel ist besonders bevorzugt eine zweite Kontaktgabel Ganz besonders bevorzugt weist diese zweite Kontaktgabel zwei Kontaktgabelschenkel auf, die parallel zu einer zweiten Mittelebene, welche sich quer zur ersten Mittelebene erstreckt, angeordnet sind. In dieser Ausführungsform umgreift die zweite Kontaktgabel ein Kontaktmittel der elektrischen Baugruppe, so dass der elektrische Kontakt beim Zusammenfügen des elektrischen Kontaktteils mit der elektrischen Baugruppe sicher hergestellt wird. Weiterhin hat die Anordnung der beiden Kontaktgabeln parallel zu den jeweils quer zueinander angeordneten Mittelebenen den Vorteil, dass die Ebene, in der der durch das Kontaktteil gebildete Bus angeordnet ist, außerhalb, beispielsweise oberhalb oder unterhalb, der Ebene angeordnet ist, in dem die elektrische Baugruppe vorgesehen ist. Die elektrische Baugruppe ist daher an das Kontaktteil anschließbar, ohne in den Bereich der Kontaktgabel zu gelangen. Bei einer fehlerhaften Montage gerät die elektrische Baugruppe daher nicht in den Bereich der Kontaktgabel beziehungsweise des Busses und gefährdet daher die Durchkontaktierung weiterer angeschlossener Kontaktteile, und somit weiterer Anschlussmodule, nicht.

In einer bevorzugten Ausführungsform sind die Kontaktgabelschenkel mittels der Querstrebe miteinander verbunden, so dass keine zusätzlichen Verbindungsmittel zwischen der ersten Kontaktgabel und der zweiten Kontaktgabel benötigt werden. Besonders bevorzugt sind die erste Kontaktgabel und die zweite Kontaktgabel einstückig miteinander gefertigt. In dieser Ausführungsform ist das Kontaktteil bevorzugt als Stanzbiegeteil aus einem Blech gefertigt. Dabei ermöglicht die Anordnung der Kontaktgabel sowie der Kontaktgabel an die Querstrebe ein sehr platzsparendes Stanzmuster, so dass nur ein sehr geringer Verschnitt entsteht. Dadurch ist das Kontaktteil sehr kostengünstig fertigbar. Weiterhin ist das Kontaktteil mit sehr geringen Herstellungstoleranzen und einer großen Steifigkeit herstellbar. Die Federwirkung der Kontaktfederschenkel ist durch entsprechendes Biegen der Kontaktfederschenkel erreichbar.

Die Aufgabe wird weiterhin gelöst mit einem Anschlussmodul mit einem erfindungsgemäßen elektrischen Kontaktteil. Die Aufgabe wird weiterhin gelöst mit einem Anschlussblock, umfassend zumindest zwei Anschlussmodule mit erfindungsgemäßen elektrischen Kontaktteilen.

Das elektrische Kontaktteil ermöglicht auch in vibrationsanfälliger Umgebung eine sichere Busverbindung zwischen zwei benachbarten Anschlussmodulen, insbesondere für die Versorgungsspannung.

Im Folgenden wird die Erfindung anhand von Figuren beschrieben. Die Figuren sind lediglich beispielhaft und schränken den allgemeinen Erfindungsgedanken nicht ein.
- Fig. 1: zeigt in (a) ein erfindungsgemäßes elektrisches Kontaktteil in einer Seitenansicht, das elektrische Kontaktteil der Fig. 1 (a) in der Fig. 1 (b) von links, in der Fig. 1 (c) von rechts, in der Fig. 1 (d) von oben und in der Fig. 1 (e) von unten,
- Fig. 2: zeigt ein Schnittmuster für die Herstellung des elektrischen Kontaktteils der Fig. 1,
- Fig. 3: zeigt das elektrische Kontaktteil der Fig. 1 in einer perspektivischen Ansicht,
- Fig. 4: zeigt zwei ineinander gesteckte elektrische Kontaktteile gemäß der Fig. 1, und zwar in (a) in einer perspektivischen Ansicht und in (b) in einer Unteransicht,
- Fig. 5: zeigt in den Fig. 5 (a) und Fig. 5 (b) zwei Ausführungsformen elektrischer Kontaktteile gemäß dem Stand der Technik,
- Fig. 6: zeigt eine weitere Ausführungsform eines erfindungsgemäßen Kontaktteils, und zwar in (a) in einer Seitenansicht, in (b) von unten und in (c) von oben,
- Fig. 7: zeigt das Schnittmuster für die Herstellung des elektrischen Kontaktteils der Fig. 6,
- Fig. 8: zeigt in (a) und (b) das elektrische Kontaktteil der Fig. 6 in verschiedenen Anschichten und in (c) zwei ineinander gesteckte elektrische Kontaktteile gemäß der Fig.6, und
- Fig. 9: zeigt eine weitere Ausführungsform eines erfindungsgemäßen Kontaktteils.

Fig. 1 zeigt in (a) ein erfindungsgemäßes elektrisches Kontaktteil 100 in einer Seitenansicht, wobei die Fig. 1 (b) das elektrische Kontaktteil der Fig. 1 (a) von links, die Fig. 1 (c) das elektrische Kontaktteil von rechts, die Fig. 1 (d) das elektrische Kontaktteil von oben und die Fig. 1 (e) das elektrische Kontaktteil von unten zeigt.

Das Kontaktteil 100 weist eine Kontaktfederanordnung 1 zum Anschließen eines benachbarten elektrischen Kontaktteils 100' auf. Die Kontaktfederanordnung 1 umfasst einen ersten Kontaktfederschenkel 11 und einen zweiten Kontaktfederschenkel 12, die symmetrisch zu einer ersten Mittelebene 10 angeordnet sind. Die Kontaktfederschenkel 11, 12 weisen jeweils einen Kontaktmesserabschnitt 111, 121 und einen Gabelabschnitt 113, 123 auf. Im Bereich des Gabelabschnitts 113, 123 sind die Kontaktfederschenkel 11, 12 mittels einer Querstrebe 23, der quer zur ersten Mittelebene 10 angeordnet ist, elektrisch miteinander verbunden. Die Querstrebe 23 verbindet die Kontaktfederschenkel 11, 12 auch mechanisch -hier einstückig - miteinander

Die Querstrebe 23 sowie die Gabelabschnitte 113, 123 bilden einen im Wesentlichen u-förmigen Einsteckbereich 230 (siehe Fig. 3 (a), 4(b)), in den die Kontaktfederschenkel 11', 12' eines benachbarten Kontaktteils 100' einsteckbar sind. Es ist auch eine Ausführungsform bevorzugt, bei der auch die der Querstrebe 23 gegenüberliegende Seite 33 eine zweite Querstrebe (nicht gezeigt) aufweist, so dass der Einsteckbereich 230 insbesondere vollumfänglich geschlossen ist.

Zumindest in einem freien Zustand, in dem die Kontaktmesserabschnitte 111, 121 des Kontaktteils 100 nicht in den Einsteckbereich 230' eines benachbarten Kontaktteils 100 eingesteckt sind (s. Fig. 4), berühren sich die Kontaktmesserabschnitte 111, 121 nicht.

Weiterhin umfasst das Kontaktteil 100 dieser Ausführungsform als Anschlussmittel 2 zum Anschließen einer elektrischen Baugruppe 4 (s. Fig. 3 (b)) eine zweite Kontaktgabel 2 mit zwei symmetrisch zu einer zweiten Mittelebene 20 angeordneten Kontaktgabelschenkeln 21. Im Folgenden werden die Begriffe Anschlussmittel 2 und Kontaktgabel synonym verwendet. Die zweite Mittelebene 20 erstreckt sich quer zur ersten Mittelebene 10 sowie quer zur Querstrebe 23. Die Kontaktgabelschenkel 21 sind an der Querstrebe 23 angeordnet und nur über diese verbunden.

Die elektrische Baugruppe 4 ist zwischen die Kontaktgabelschenkel 21 einsteckbar. Um das Einstecken einer elektrischen Baugruppe 4 zu vereinfachen, sind die Kontaktgabelschenkel 21 jeweils an ihrem der Kontaktfederanordnung 1 abgewandten Ende 31 so gebogen, dass die Baugruppe 4 in die Kontaktgabel 2 hinein geführt wird. Dadurch weisen die Kontaktgabelschenkel 21 zumindest an der Biegung eine Kontaktzone 210 auf, mit der sie die elektrische Baugruppe 4 elektrisch kontaktieren.

Die Baugruppe 4 ist vorzugsweise eine bestückte Leiterplatte. Durch die Anordnung der Kontaktgabelschenkel 21 über den Kontaktgabelabschnitten 113, 123 kann die Leiterplatte in einem umgebenden Gehäuse, beispielsweise eines reihenklemmenartigen I/O-Moduls, außenseitig nahe zur Gehäusewand angeordnet werden.

Das Kontaktteil 100 ist vorzugsweise einstückig einfach als Stanzbiegeteil aus einem Blech gefertigt.

Fig. 2 zeigt ein Stanzmuster 111 für die Herstellung des elektrischen Kontaktteils 100 der Fig. 1. Das Kontaktteil 100 ist nach dem Stanzen aus dem Blech herstellbar, indem die Kontaktgabelschenkel 21 in eine im Wesentlichen parallele Position zur zweiten Mittelebene 20 (Fig. 3a) und die Kontaktfederschenkel 11, 12 in eine im Wesentlichen parallele Position zur ersten Mittelebene 10 (Fig. 3a) gebogen werden.

Fig. 3 zeigt das elektrische Kontaktteil 100 der Fig. 1 in einer perspektivischen Ansicht, wobei die Fig. 3 (a) das Kontaktteil 100 ohne elektrische Baugruppe 4 und die Fig. 3 (b) mit angeschlossener elektrischer Baugruppe 4 zeigen. Sichtbar ist die im Wesentlichen senkrechte Anordnung der ersten Mittelebene 10 und der zweiten Mittelebene 20 (Fig. 3a) zueinander. Durch diese Anordnung gerät eine elektrische Baugruppe 4 nicht in den Bereich des durch die Kontaktfederschenkel 11, 12 gebildeten Busses und stört den elektrischen Kontakt des Busses daher nicht.

Sichtbar ist weiterhin der durch die Querstrebe 23 sowie die Gabelabschnitte 113, 123 der beiden Kontaktfederschenkel 11, 12 gebildete Einsteckbereich 230.

Fig. 4 zeigt ein elektrisches Kontaktteil 100, welches zur Bildung eines elektrischen Busses in ein benachbartes elektrisches Kontaktteil 100' eingesteckt ist, und zwar in Fig. 4 (a) in einer perspektivischen Ansicht und in Fig. 4 (b) in einer Unteransicht. Beide Kontaktteile 100, 100' entsprechen der Ausführungsform der Fig. 1.

Die Querstrebe 23' sowie die Gabelabschnitte 113', 123' des benachbarten Kontaktteils 100' bilden den im Wesentlichen u-förmigen Einsteckbereich 230', in den die Kontaktmesserabschnitte 111, 121 des elektrischen Kontaktteils 100 eingesteckt sind.

Die Kontaktfederschenkel 11, 12 sind an ihrem der Kontaktgabel 2 abgewandten Ende 32 so gebogen, dass sie von dem Gabelabschnitt 113, 123, an dem sie im Einsteckzustand E anliegen, weg weisen. Dadurch ist ein Einstecken der Kontaktmesserabschnitte 111, 121 in den Einsteckbereich 230' des benachbarten Kontaktteils 100' einfach. Zumindest im Bereich dieser Biegung weisen die Kontaktmesserabschnitte 111, 121 zudem dadurch jeweils eine Kontaktzone 110 auf, mit der sie an einem Gabelabschnitt 113', 123' eines der Kontaktfederschenkel 11', 12' des benachbarten Kontaktteils 100' anliegen.

Beim Einstecken des elektrischen Kontaktteils 100 in den Einsteckbereich 230' des benachbarten Kontaktteils 100' werden die Kontaktmesserabschnitte 111, 121 zusammengedrückt, so dass die Kontaktfederschenkel 11, 12 des Kontaktteils 100 gespannt werden. Im Einsteckzustand liegen die Kontaktfederschenkel 11, 12 daher mit einer Rückstellkraft an den Kontaktfederschenkeln 11' 12' des benachbarten Kontaktteils 100' an, die einem Lösen des Kontaktteils 100 aus dem Einsteckbereich 230' des benachbarten Kontaktteils 100' entgegen wirkt. Der elektrische Kontakt der benachbarten Kontaktteile 100, 100' ist daher sichergestellt.

Fig. 5 zeigt in Fig. 5 (a) eine Ausführungsform eines elektrischen Kontaktteils gemäß dem Stand der Technik, und in Fig. 5 (b) zwei ineinander gesteckte Kontaktteile der Ausführungsform der Fig. 5 (a). Das Messer 202' des benachbarten Kontaktteils 200' ist hier verlängert ausgebildet.

In beiden Ausführungsformen weist das Kontaktteil 200 jeweils eine Kontaktgabel 201 zum Anschließen einer elektrischen Baugruppe (hier nicht gezeigt) sowie eine Buchse 203 zur Aufnahme eines Messers 202 eines benachbarten Kontaktteils 200' auf. Die Buchse 203 weist zwei gegenüberliegende Buchsenschenkel 2031, 2032 auf.

Im Gegensatz zum erfindungsgemäßen Kontaktteil 100 ist das Messer 202 hier aber lediglich als Verlängerung eines der beiden die Buchse 203 bildenden Buchsenschenkels 2031 gebildet. Außerdem ist die Kontaktgabel 201 auch nur an diesem Buchsenschenkel 2031 angeordnet. Dadurch ist die Stromtragfähigkeit dieses Kontaktteils 200 gemäß dem Stand der Technik geringer.

In den Fig. 6 - 8 sowie in der Fig. 9 ist jeweils eine weitere Ausführungsform eines erfindungsgemäßen Kontaktteils 100 gezeigt. Den beiden Ausführungsformen ist im Vergleich zur Ausführungsform der Fig. 1 - 4 gemein, dass die Gabelabschnitte 113, 123 des ersten Kontaktfederschenkels 11 und des zweiten Kontaktfederschenkels 12 jeweils an ihrer den Kontaktmesserabschnitten 111, 121 abgewandten Seite verlängert sind, so dass sie Gabelschenkel 112, 122 bilden. Dadurch sind mit diesen Ausführungsformen erfindungsgemäßer Kontaktteile 100 größere Strecken überbrückbar. Der Einsteckraum 230 ist bei diesen Ausführungsformen daher nicht nur durch den Raum zwischen den Kontaktfederschenkeln 11, 12 im Bereich des Querstegs 23 gebildet, sondern erstreckt sich zwischen die Gabelschenkel 112, 122.

Die Fig. 8(a) und (b) zeigen das elektrische Kontaktteil 100 der Fig. 6 in verschiedenen perspektivischen Ansichten. Die Gabelschenkel 112, 122 erstrecken sich etwa parallel der ersten Mittelebene 10 und sind voneinander beabstandet. An ihren offenen, den Kontaktmesserabschnitten 111, 121 jeweils abgewandten Enden 34, sind sie jeweils nach außen gebogen, damit sie die Kontaktmesserabschnitte 111', 121' eines benachbarten Kontaktteils 100' beim Einschieben in den Einsteckraum 230 nicht behindern.

Die Fig. 8(c) zeigt beispielhaft zwei Kontaktteile 100, 100' der Fig. 6, bei denen die Kontaktmesserabschnitte 111, 112 eines Kontaktteils 100 zwischen die Gabelschenkel 112', 122' eines benachbarten Kontaktteils 100' eingeschoben sind und diese elektrisch kontaktieren.

Zudem haben die beiden Ausführungsformen der Fig. 6 - 8 und 9 gegenüber der Ausführungsform der Fig. 1 - 4 gemein, dass an ihren Kontaktzonen 110, 210 die Kontaktierung fördernde Mittel vorgesehen sind, beispielsweise eine Ausprägung oder eine Beschichtung mit einem besonders gut leitenden Material.

Im Vergleich zur Ausführungsform der Fig. 6 - 8 sind die Gabelabschnitte 113, 123 der Ausführungsform der Fig. 9 noch weiter verlängert und weisen jeweils eine Biegung 13 um 180°auf, so dass die Gabelschenkel 112, 122 jeweils durch zwei aneinander anliegende Schenkelbereiche 1121, 1122, 1221, 1222 gebildet sind. Dadurch erhalten die Gabelschenkel 112, 122 eine höhere Stabilität.

Zudem weisen die Gabelabschnitte 113, 123 der hier gezeigten Ausführungsformen erfindungsgemäßer Kontaktteile 100 eine vorteilhafte optionale Anformung 35 auf, die u.a. zur Stabilisierung der Gabel beiträgt. Die Anformung ist bei den Ausführungsformen der Fig. 6 - 8 und 9 jeweils an den Gabelschenkeln 113, 123 vorgesehen. Bei der Ausführungsform der Fig. 9 ist sie zudem um 90° gebogen, so dass sie quer zur ersten und zweiten Mittelebene 10, 20 verläuft und sich von den Gabelschenkeln 113, 123 ausgehend unterhalb des Einsteckraumes 230 erstreckt. Zum Einen sind die Gabelschenkel 113, 123 dadurch immer beabstandet. Zudem erleichtern die Anformungen 35 ein Führen der Kontaktfederabschnitte 111, 121 zwischen die Gabelschenkel 113', 123' eines benachbarten Kontaktteils 100'.

## Patentansprüche

1. Elektrisches Kontaktteil (100) für eine modular erweiterbare Busleitung, das eine erste Kontaktgabel (1) zum Anschließen und Kontaktieren eines benachbarten elektrischen Kontaktteils (100') umfasst, wobei die Kontaktgabel (1) einen ersten Kontaktfederschenkel (11) und einen zweiten Kontaktfederschenkel (12) aufweist, die elektrisch miteinander verbunden sind, wobei der erste Kontaktfederschenkel (11) und der zweite Kontaktfederschenkel (12) jeweils einen Gabelabschnitt (113, 123) aufweisen, wobei sowohl der erste Kontaktfederschenkel (11) als auch der zweite Kontaktfederschenkel (12) ferner jeweils auch einen Kontaktmesserabschnitt (111, 121) aufweisen, und dass weiterhin eine zweite Kontaktgabel (2) zum Anschließen einer elektrischen Baugruppe (4), insbesondere einer Leiterplatte, umfasst, wobei sich zwischen die Gabelabschnitte (113, 123) der ersten Kontaktgabel (1) des elektrischen Kontaktteils (100) ein Einsteckbereich (230) zum Einstecken der Kontaktmesserabschnitte (111', 121') eines benachbarten elektrischen Kontaktteils (100') erstreckt, **dadurch gekennzeichnet, dass** sich die Kontaktmesserabschnitte (100, 121) des Kontaktteils (100) zumindest in einem freien Zustand, in dem sie nicht in den Einsteckbereich (230') des benachbarten Kontaktteils (100') eingesteckt sind, nicht berühren.

2. Elektrisches Kontaktteil (100) nach Anspruch 1, **dadurch gekennzeichnet, dass** der erste Kontaktfederschenkel (11) und der zweite Kontaktfederschenkel (12) symmetrisch zu einer ersten Mittelebene (10) angeordnet sind.

3. Elektrisches Kontaktteil (100) nach einem der vorherigen Ansprüche, **dadurch gekennzeichnet, dass** der erste Kontaktfederschenkel (11) und der zweite Kontaktfederschenkel (12) mittels einer Querstrebe (23), die quer zur Mittelebene (10) angeordnet ist, mechanisch und vorzugsweise leitend miteinander verbunden sind.

4. Elektrisches Kontaktteil (100) nach einem der vorherigen Ansprüche, **dadurch gekennzeichnet, dass** in einem Einsteckzustand (E), in dem das elektrische Kontaktteil (100) an ein benachbartes elektrisches Kontaktteil (100') gefügt ist, jeweils ein Kontaktmesserabschnitt (111, 121) des elektrischen Kontaktteils (100) an einem korrespondierenden Gabelabschnitt (113', 123') des benachbarten Kontaktteils (100') elektrisch kontaktierend anliegt.

5. Elektrisches Kontaktteil (100) nach einem der vorherigen Ansprüche, **dadurch gekennzeichnet, dass** die Kontaktfederschenkel (11, 12) jeweils federnd ausgelegt sind, insbesondere im Bereich ihres Kontaktmesserabschnittes.

6. Elektrisches Kontaktteil (100) nach einem der vorherigen Ansprüche, **dadurch gekennzeichnet, dass** die zweite Kontaktgabel (2) zwei Kontaktgabelschenkel (21) aufweist, die parallel zu einer zweiten Mittelebene (20), welche sich quer zur ersten Mittelebene (10) erstreckt, angeordnet sind.

7. Elektrisches Kontaktteil (100) nach einem der vorherigen Ansprüche, **dadurch gekennzeichnet, dass** die Leiterplatte außermittig in einem umgebenden Gehäuse angeordnet ist.

8. Elektrisches Kontaktteil (100) nach einem der vorherigen Ansprüche, **dadurch gekennzeichnet, dass** die erste Kontaktgabel (1) und die zweite Kontaktgabel (2) einstückig miteinander gefertigt sind.

9. Elektrisches Kontaktteil (100) nach einem der vorherigen Ansprüche, **dadurch gekennzeichnet, dass** die Kontaktgabelschenkel (21) der zweiten Kontaktgabel (2) mittels der Querstrebe (23) einstückig miteinander verbunden sind.

10. Elektrisches Kontaktteil (100) nach einem der vorherigen Ansprüche, **dadurch gekennzeichnet, dass** die Gabelabschnitte (113, 123) an ihrer den Kontaktmesserabschnitten (111, 121) jeweils abgewandten Seite so verlängert sind, dass sie Gabelschenkel (112, 122) bilden, zwischen die sich der Einsteckbereich (230) erstreckt.

11. Elektrisches Kontaktteil (100) nach einem der vorherigen Ansprüche, **dadurch gekennzeichnet, dass** die Gabelschenkel (112, 122) an ihren den Kontaktmesserabschnitten (111, 121) jeweils abgewandten Enden (34) um 180° umgebogen sind.

12. Anschlussmodul mit einem elektrischen Kontaktteil (100) nach einem der vorherigen Ansprüche.

13. Anschlussblock umfassend zumindest zwei Anschlussmodule nach Anspruch 12.

## Claims

1. Electrical contact part (100) for a modular expandable bus line that comprises a first contact fork (1) for the connection and contacting of an adjacent electrical contact part (100'), wherein the contact fork (1) comprises a first contact spring leg (11) and a second contact spring leg (12), which are electrically connected to each other, wherein the first contact spring leg (11) and the second contact spring leg (12) each have a fork segment (113, 123), wherein both the first contact spring leg (11) and also the second contact spring leg (12) further each also comprise a contact blade segment (111, 121), and further comprises a second contact fork (2) for the connection of an electrical subassembly (4), especially a printed circuit board, wherein a plug-in area (230) for the insertion of the contact blade segments (111', 121') of an adjacent electrical contact part (100') extends between the fork segments (113, 123) of the first contact fork (1) of the electrical contact part (100), **characterized in that** the contact blade segments (100, 121) of the contact part (100) do not touch each other in a free state in which they are not inserted into the plug-in area (230') of the adjacent contact part (100').

2. Electrical contact part (100) according to claim 1, **characterized in that** the first contact spring leg (11) and the second contact spring leg (12) are arranged symmetrically with respect to a first midplane (10).

3. Electrical contact part (100) according to one of the preceding claims, **characterized in that** the first contact spring leg (11) and the second contact spring leg (12) are connected to each other mechanically and preferably in a conducting manner by means of a lateral strut (23) that is arranged transversely with respect to the midplane (10).

4. Electrical contact part (100) according to one of the preceding claims, **characterized in that** a contact blade section (111, 121) each of the electrical contact part (100) rests in an electrically contacting manner on a corresponding fork section (113', 123') of the adjacent contact part (100') in a plug-in state (E) in which the electrical contact part (100) is attached to an adjacent electrical contact part (100').

5. Electrical contact part (100) according to one of the preceding claims, **characterized in that** the contact spring legs (11, 12) are each made in a resilient manner, especially in the region of their contact blade segment.

6. Electrical contact part (100) according to one of the preceding claims, **characterized in that** the second contact fork (2) has two contact fork legs (21), which are arranged parallel to a second midplane (20) that extends transversely with respect to the first midplane (10).

7. Electrical contact part (100) according to one of the preceding claims, **characterized in that** the printed circuit board is arranged eccentrically in a surrounding housing.

8. Electrical contact part (100) according to one of the preceding claims, **characterized in that** the first contact fork (1) and the second contact fork (2) are formed integrally with each other.

9. Electrical contact part (100) according to one of the preceding claims, **characterized in that** the contact fork legs (21) of the second contact fork (2) are integrally connected to each other by means of the lateral strut (23).

10. Electrical contact part (100) according to one of the preceding claims, **characterized in that** the fork segments (113, 123) are extended on their respective side facing away from the contact blade segments (111, 121) in such a way that they form the fork legs (112, 122) between which the plug-in area (230) extends.

11. Electrical contact part (100) according to one of the preceding claims, **characterized in that** the fork legs (112, 122) are bent by 180º at their respective ends (34) which face away from the contact blade segments (111, 121).

12. Connection module with an electrical contact part (100) according to one of the preceding claims.

13. Terminal block, comprising at least two connection modules according to claim 12.

## Revendications

1. Élément de contact électrique (100) pour une ligne de bus extensible de façon modulaire, qui présente une première fourche de contact (1) pour le raccordement et la mise en contact d'un élément de contact électrique voisin (100'), dans lequel la fourche de contact (1) présente un premier bras de ressort de contact (11) et un deuxième bras de ressort de contact (12) qui sont reliés électriquement entre eux, le premier bras de ressort de contact (11) et le deuxième bras de ressort de contact (12) présentant chacun une partie de fourche (113, 123), le premier bras de ressort de contact (11) et le bras de ressort de contact (12) présentant en outre chacun une partie formant lame de contact (111, 121), et qui présente en outre une deuxième fourche de contact (2) pour le raccordement d'un module électrique (4), en particulier d'une carte de circuits,
dans lequel une zone d'enfichage (230) pour l'enfichage des parties formant lame de contact (111', 121') d'un élément de contact électrique voisin (100') s'étend entre les parties de fourche (113, 123) de la première fourche de contact (1) de l'élément de contact électrique (100),
**caractérisé en ce que** les parties formant lame de contact (100, 121) de l'élément de contact (100) ne se touchent pas, au moins dans un état libre dans lequel elles ne sont pas enfichées dans la zone d'enfichage (230') de l'élément de contact voisin (100').

2. Élément de contact électrique (100) selon la revendication 1, **caractérisé en ce que** le premier bras de ressort de contact (11) et le deuxième bras de ressort de contact (12) sont disposés de façon symétrique par rapport à un premier plan central (10).

3. Élément de contact électrique (100) selon l'une des revendications précédentes, **caractérisé en ce que** le premier bras de ressort de contact (11) et le deuxième bras de ressort de contact (12) sont reliés entre eux de façon mécanique et de préférence électriquement conductrice au moyen d'une traverse (23) qui s'étend perpendiculairement au plan central (10).

4. Élément de contact électrique (100) selon l'une des revendications précédentes, **caractérisé en ce que** dans un état d'enfichage (E) dans lequel l'élément de contact électrique (100) est assemblé à un élément de contact électrique voisin (100'), chaque partie formant lame de contact (111, 121) de l'élément de contact électrique (100) repose en contact électrique sur une partie de fourche (113', 123') correspondante de l'élément de contact voisin (100').

5. Élément de contact électrique (100) selon l'une des revendications précédentes, **caractérisé en ce que** le bras de ressort de contact (11, 12) est réalisé de façon élastique, en particulier au niveau de la partie formant lame de contact.

6. Élément de contact électrique (100) selon l'une des revendications précédentes, **caractérisé en ce que** la deuxième fourche de contact (2) présente deux bras de fourche de contact (21) qui sont disposées parallèlement à un deuxième plan central (20) qui s'étend transversalement par rapport au premier plan central (10).

7. Élément de contact électrique (100) selon l'une des revendications précédentes, **caractérisé en ce que** la carte de circuits est disposée de façon excentrée dans un boîtier d'entourage.

8. Élément de contact électrique (100) selon l'une des revendications précédentes, **caractérisé en ce que** la première fourche de contact (1) et la deuxième fourche de contact (2) sont fabriquées ensemble d'un seul tenant.

9. Élément de contact électrique (100) selon l'une des revendications précédentes, **caractérisé en ce que** les bras de fourche de contact (21) de la deuxième fourche de contact (2) sont reliés entre eux d'un seul tenant au moyen de la traverse (23).

10. Élément de contact électrique (100) selon l'une des revendications précédentes, **caractérisé en ce que** les parties de fourche (113, 123) sont allongées sur leur côté tourné à l'opposé des parties formant lame de contact (111, 121) de manière à former des bras de fourche (112, 122) entre lesquels s'étend la zone d'enfichage (230).

11. Élément de contact électrique (100) selon l'une des revendications précédentes, **caractérisé en ce que** les bras de fourche (112, 122) sont repliés à 180° à leurs extrémités (34) opposées aux parties formant lame de contact (111, 121).

12. Module de raccordement avec un élément de contact électrique (100) selon l'une des revendications précédentes.

13. Bloc de raccordement comprenant au moins deux modules de raccordement selon la revendication 12.
